# EUROPÄISCHE PATENTSCHRIFT

(11) **EP 2 285 703 B1**
(45) Veröffentlichungstag und Bekanntmachung des Hinweises auf die Patenterteilung: **08.02.2012**
(21) Anmeldenummer: 09745517.4
(22) Anmeldetag: 06.05.2009
(51) Int. Cl.: B65D 47/24

(54) **PUSH-PULL- VERSCHLUSS FÜR EINEN TRINKBEHÄLTER**
PUSH-PULL CLOSURE FOR A DRINK CONTAINER
BOUCHON TIRE-POUSSE POUR UN CONTENANT À BOISSON

(30) Priorität: 16.05.2008 DE 102008023904
(43) Veröffentlichungstag der Anmeldung: 23.02.2011
(73) Patentinhaber: MAPA GmbH, 27404 Zeven (DE)
(72) Erfinder: ITZEK, Eckard, 27404 Gyhum-Nartum (DE); SEIDLER, Björn Frederik, 27383 Scheessel (DE); HOLSCHUMACHER, Ralf, 27404 Zeven (DE)
(74) Vertreter: Hauck Patent- und Rechtsanwälte
(86) Internationale Anmeldenummer: PCT/EP2009/003222
(87) Internationale Veröffentlichungsnummer: WO 2009/138183

(56) Entgegenhaltungen:
- WO-A-95/03227
- FR-A- 2 731 680
- US-A- 5 145 094

## Beschreibung

Die Erfindung betrifft einen Push-Pull-Verschluss für einen Trinkbehälter, insbesondere für eine Trinkflasche oder einen Trinkbecher. Ein Push-Pull-Verschluss weist ein von außen zugängliches Mundstück auf, dass axial verschieblich an einem mit der Trinkflasche oder dem Trinkbecher verbundenen Korpuselement angeordnet ist und insbesondere mit den Zähnen zwischen einer geöffneten und einer geschlossenen Stellung hin- und herbewegt werden kann. Zumeist wird der Verschluss durch hineinschieben des Mundstücks (push) geschlossen und durch herausziehen des Mundstücks (pull) geöffnet. Derartige Push-Pull-Verschlüsse zeichnen sich dadurch aus, dass die Hände im Allgemeinen nicht für das Öffnen und Schließen des Verschlusses benötigt werden. Daher sind sie insbesondere im Bereich des Sports, etwa bei Trinkflaschen für den Radsport, weit verbreitet. Wegen der einfachen Handhabung sind Push-Pull-Verschlüsse aber auch für viele andere Freizeitaktivitäten und insbesondere für Kinder gut geeignet.

Aus der Druckschrift DE 199 37 754 A1 ist ein Push-Pull-Verschluss mit einem auf eine Trinkflasche aufsetzbaren Korpuselement bekannt. In einer Durchgangsöffnung des Korpuselements ist ein axial verschiebliches Mundstück mit einer Durchgangsöffnung angeordnet, dass in einer ersten, bezogen auf eine stehende Flasche unteren Stellung von einem Zapfen verschlossen wird. Der Zapfen ist fest mit dem Korpuselement verbunden. In einer zweiten, oberen Stellung des Mundstücks gibt der Zapfen die Durchgangsöffnung des Mundstücks frei, so dass ein Getränk herausströmen kann. Das Mundstück weist einen radial vorstehenden Flansch auf, an dem zwei Vorsprünge ausgebildet sind. Diese wirken mit zwei elastischen Stegen zusammen, die am Korpuselement ausgebildet sind, so dass das Mundstück in seiner geschlossenen Stellung einrastet und nur durch Zusammendrücken der beiden elastischen Stege mit den Zähnen herausgezogen werden kann, um den Verschluss zu öffnen.

Ein anderer Push-Pull-Verschluss für eine Trinkflasche ist aus der Druckschrift US 5,651,471 bekannt. Dieser bekannte Verschluss hat einen einteilig mit einem Korpuselement verbundenen Zapfen, der von unten in ein axial verschiebliches Mundstück hineinragt und eine am oberen Ende des Mundstücks angeordnete Trinköffnung verschließt, wenn sich das Mundstück in einer unteren Stellung befindet. Das Mundstück verläuft durch eine Durchgangsöffnung des Korpuselements hindurch und weist am unteren Ende des Mundstücks nach außen gerichtete Vorsprünge auf, die die Durchgangsöffnung hintergreifen und ein Herausrutschen des Mundstücks aus dem Korpuselement verhindern.

Aus der Druckschrift US 6,874,664 B 1 ist ein weiterer Push-Pull-Verschluss für eine Trinkflasche bekannt, bei dem an einem Korpuselement ein nach oben vorstehender, rohrförmiger Abschnitt ausgebildet ist, auf den ein Mundstück axial verschieblich aufgesetzt ist, so dass es den rohrförmigen Abschnitt umgreift. Dabei sind außen an dem rohrförmigen Abschnitt schwenkbare Laschen ausgebildet, die mit weiteren schwenkbaren Laschen zusammenwirken, die an der Innenseite des Mundstücks ausgebildet sind. Beim Aufsetzen des Mundstücks auf den rohrförmigen Abschnitt bei der Montage des Verschlusses klappen die Laschen jeweils um und gleiten aneinander vorbei. Dann bilden die Laschen einen Anschlag, der ein Abziehen des Mundstücks von dem rohrförmigen Abschnitt verhindert.

Aus der Druckschrift US 6,286,733 B 1 ist ein Push-Pull-Verschluss bekannt, der ebenfalls einen rohrförmigen Korpuselementabschnitt und ein diesen umgreifendes, axial verschiebliches Mundstück aufweist. Eine Schutzkappe hält das Mundstück in der geschlossenen Stellung, wenn sie auf den Verschluss aufgesetzt ist. Eine Öffnung des Mundstücks am oberen Ende wird von einem Zapfen verschlossen, der fest mit dem Korpuselement verbunden ist.

Aus der Druckschrift US 2006/0255036 A1 ist eine Trinkflasche mit einem aufschraubbaren Korpuselement mit Push-Pull-Verschluss bekannt. Eine zweiteilige, schwenkbare Schutzkappe lässt sich über dem Push-Pull-Verschluss schließen. Ein axial verschiebliches Mundstück ist in einen rohrförmigen Abschnitt des Korpuselements eingesetzt. Nahe des unteren Endes des Mundstücks ist ein umlaufender Flansch angeordnet, der ein vollständiges Herausziehen des Mundstücks verhindert. Aus der Druckschrift FR 2 731 680 A1 ist ein Push-Pull-Verschluss gemäß dem Oberbegriff des Anspruchs 1 bekannt.

Davon ausgehend ist es die Aufgabe der Erfindung, einen verbesserten Push-Pull-Verschluss zur Verfügung zu stellen, der insbesondere einfach zu reinigen ist, ein unbeabsichtigtes, vollständiges Herausziehen des Mundstücks verhindert und kostengünstig hergestellt werden kann.

Diese Aufgabe wird gelöst durch den Push- Pull-Verschluss für einen Trinkbehälter mit den Merkmalen des Anspruchs 1. Vorteilhafte Ausgestaltungen sind in den sich anschließenden Unteransprüchen angegeben.

Der erfindungsgemäße Push-Pull-Verschluss hat
- ein Korpuselement, das eine Durchgangsöffnung und eine Befestigungseinrichtung aufweist, mit der es dichtend und lösbar mit einer Öffnung des Trinkbehälters verbindbar ist,
- ein Mundstück, das axial verschieblich in die Durchgangsöffnung des Korpuselements einsetzbar ist und das mindestens einen Verriegelungsabschnitt aufweist, der die Durchgangsöffnung des Korpuselements hintergreifen kann, und ist gekennzeichnet durch
- ein Verriegelungselement, das lösbar an der dem Trinkbehälter zugewandten Innenseite des Korpuselements anbringbar ist,
- wobei das Verriegelungselement so angeordnet ist, dass der Verriegelungsabschnitt des Mundstücks keine Stellung annehmen kann, in der er die Durchgangsöffnung des Korpuselements nicht hintergreift, wenn das Mundstück in die Durchgangsöffnung eingesetzt und das Verriegclungselement an der Innenseite des Korpuselements angebracht ist,
- der mindestens eine Verriegelungsabschnitt eine Rastnase (44) ist, die an der Außenseite des Mundstücks (40) und an dessen unterem Ende ausgebildet ist und
- das Mundstück (40) eine Durchgangsöffnung (48) für ein Getränk aufweist und das Verriegelungselement (80) zumindest teilweise in die Durchgangsöffnung (48) des Mundstücks (40) hineinragt, wenn das Mundstück (40) in die Durchgangsöffnung (18) des Korpuselements (10) eingesetzt und das Verriegelungselement (80) an der Innenseite des Korpuselement (10) angebracht ist.

Das Korpuselement kann beispielsweise eine Kappe oder ein Deckel sein, der den Trinkbehälter verschließt. Als Befestigungseinrichtung kann er beispielsweise ein Innengewinde aufweisen, das auf ein Außengewinde am Trinkbehälter aufschraubbar ist, einen Flansch, der von einem Überwurfring an einen Öffnungsrand des Trinkbehälters gepresst wird, oder einen elastischen, ringförmigen Abschnitt, der wie bei einem Schnappverschluss den Öffnungsrand des Trinkbehälter klemmend umgreift. Das Korpuselement oder der Öffnungsrand des Trinkbehälters kann mit einer separaten Dichtung verstehen sein. Das Korpuselement hat eine Innenseite, die im mit dem Trinkbehälter verbundenen Zustand dem Trinkbehälter zugewandt ist, und eine vom Trinkbehälter abgewandte Außenseite. Der Trinkbehälter ist insbesondere eine Trinkflasche oder ein Trinkbecher, insbesondere in einer auf die Bedürfnisse von Kindern angepassten Ausführung.

Das Mundstück kann im Wesentlichen rohrförmig sein und am oberen Ende einen umlaufenden Wulst aufweisen, der das Ergreifen des Mundstücks mit den Zähnen erleichtert. Bevorzugt ist das Mundstück aus einem verhältnismäßig weichen Material, insbesondere einem verhältnismäßig weichen thermoplastischen Elastomer, gefertigt. Verhältnismäßig weich bedeutet insbesondere weich im Vergleich zu dem Material des Korpuselements und/oder des Verriegelungselements. Dies kann eine wirksame Abdichtung erleichtern und zudem ein angenehmes Trinkgefühl vermitteln.

Um den Push-Pull-Verschluss zusammenzusetzen, wird in einem ersten Schritt das Mundstück in das Korpuselement eingesetzt, bevorzugt von dessen Außenseite aus. Dabei wird der mindestens eine Verriegelungsabschnitt durch die Durchgangsöffnung des Korpuselements hindurchgeführt. Der mindestens eine Verriegelungsabschnitt kann einen Anschlag bilden, der mit der Innenseite des Korpuselements zusammenwirkt, wenn das Mundstück in Richtung zu der Außenseite des Korpuselements hin verschoben wird. Der Verriegelungsabschnitt kann federnd sein und nach dem Hindurchführen durch die Durchgangsöffnung des Korpuselements automatisch in seine die Durchgangsöffnung hintergreifende Stellung gelangen. Dadurch wird ein automatisches Einrasten des Mundstücks im Korpuselement unabhängig von dem Verriegelungselement erreicht, was das Zusammensetzen des Verschlusses vereinfacht. Insbesondere wird ein Herausschieben des Mundstücks beim Einsetzen des Verriegelungselements verhindert.

In einem zweiten Montageschritt wird das Verriegelungselement an der Innenseite des Korpuselements angebracht. Das am Korpuselement angebrachte Verriegelungselement sorgt dafür, dass der mindestens eine Verriegelungsabschnitt nicht in eine Stellung gelangen kann, in der er die Durchgangsöffnung des Korpuselements nicht hintergreift. Es ist daher bei angebrachtem Verriegelungselement unmöglich, das Mundstück vollständig aus dem Korpuselement herauszuziehen. Das Mundstück ist formschlüssig verankert. Dadurch wird ein Verlieren des Mundstücks im Gebrauch ebenso sicher verhindert wie ein unerwünschtes Verschütten von Flüssigkeit und jegliche Gefährdung durch ein unter Umständen mögliches Verschlucken des Mundstücks beim Trinken.

Im zusammengesetzten Zustand des Push-Pull-Verschlusses kann der mindestens eine Verriegelungsabschnitt in Kontakt mit dem Verriegelungselement sein und von diesem in einer bestimmten, die Durchgangsöffnung hintergreifenden Stellung gehalten werden, er kann aber auch in einem Abstand von dem Verriegelungselement angeordnet sein und dadurch lediglich eine Verlagerung des mindestens einen Verriegelungsabschnitts aus der die Durchgangsöffnung hintergreifenden Stellung über ein bestimmtes Maß hinaus verhindern. Insbesondere kann zwischen dem Mundstück mit Verriegelungsabschnitt und dem Verriegelungselement ein Abstand vorgesehen sein, durch den die Flüssigkeit bei geöffnetem Verschluss hindurchströmen kann.

Um den Push-Pull-Verschluss zu reinigen kann er sehr einfach auseinander genommen werden. Dazu wird zunächst das Korpuselement von dem Trinkbehälter getrennt, so dass das Verriegelungselement an der Innenseite des Korpuselements leicht zugänglich ist. Dann wird das Verriegelungselement von dem Korpuselement gelöst. Anschließend kann das Mundstück aus dem Korpuselement herausgezogen werden, wozu gegebenenfalls der mindestens eine Verriegelungsabschnitt von der Innenseite des Korpuselements ergriffen und in eine die Durchgangsöffnung nicht hintergreifende Stellung verlagert werden kann. Die drei auf diese Weise mit wenigen Handgriffen voneinander trennbaren Komponenten des Verschlusses können nun sehr einfach gereinigt werden, wobei insbesondere die Anlage- und Gleitflächen und gegebenenfalls Dichtungen, an denen die einzelnen Komponenten im montierten Zustand aneinander anliegen, gut zugänglich sind. An diesen Stellen lagern sich bevorzugt Rückstände des Getränks sowie sonstige Verunreinigungen ab. Aufgrund ihrer vergleichsweise einfachen Form sind die einzelnen Komponenten zudem einfach und kostengünstig zu fertigen.

Grundsätzlich kann die Anbringung des Verriegelungselements an dem Korpuselement auf beliebige Weise erfolgen, beispielsweise durch Einschrauben, Einrasten oder durch eine klemmende, kraftschlüssige Fixierung. In einer Ausgestaltung der Erfindung wird die Anbringung durch mindestens zwei Befestigungsabschnitte am Verriegelungselement bewerkstelligt, die in einer bezüglich einer Längsachse des Verriegelungselements senkrecht angeordneten Ebene verlaufen und die durch Drehen des Verriegelungselements gegenüber dem Korpuselement in korrespondierenden Aufnahmen am Korpuselement verankerbar sind. Dadurch kann das Verriegelungselement wie bei einem Bajonettverschluss besonders einfach mit nur einem Handgriff an dem Korpuselement angebracht werden. Das Verriegelungselement kann eine zu der Längsachse symmetrische Form mit einander gegenüberliegenden Befestigungsabschnitten aufweisen. Das Verriegelungselement kann einen Griffabschnitt aufweisen, der ein Ergreifen und Drehen des Verriegelungselements erleichtert. Der Griffabschnitt kann beispielsweise ein scheibenförmiger, in der Ebene der Längsachse angeordneter Abschnitt am unteren, von den Befestigungsabschnitten entfernten Ende des Verriegelungselements sein. Relative Richtungs- oder Ortsangaben wie oben, unten, usw. beziehen sich jetzt und im Folgenden stets auf einen an einem aufrecht stehenden Trinkbehälter angeordneten Verschluss.

Erfindungsgemäß ist der mindestens eine Verriegelungsabschnitt eine Rastnase, die an der Außenseite des Mundstücks und an dessen unterem Ende ausgebildet ist. Dadurch lässt sich das Mundstück einfach in die Durchgangsöffnung des Korpuselements einsetzen und rastet automatisch ein.

Erfindungsgemäß weist das Mundstück eine Durchgangsöffnung für ein Getränk auf und das Verriegelungselement ragt zumindest teilweise in die Durchgangsöffnung des Mundstücks hinein, wenn das Mundstück in die Durchgangsöffnung des Korpuselements eingesetzt und das Verriegelungselement an der Innenseite des Korpuselements angebracht ist. Dadurch kann die gewünschte Beschränkung der Beweglichkeit des mindestens einen Verriegelungsabschnitt auf einfache Weise von dem in die Durchgangsöffnung des Mundstücks hineinragenden Teil des Verriegelungselements bewirkt werden.

In einer Ausgestaltung ist das Mundstück im Wesentlichen zylindrisch und das an dem Korpuselement oder an dem Mundstück ist eine Dichtung angeordnet, die unabhängig von der Stellung des in das Korpuselement eingesetzten Mundstücks eine Abdichtung zwischen Korpuselement und Mundstück bewirkt. Die Dichtung kann beispielsweise ein O-Ring sein. Diese Dichtung hat mit dem Öffnen und Schließen einer Trinköffnung nichts zu tun und sorgt unabhängig von der Stellung des Mundstücks dafür, dass zwischen Korpuselement und Mundstück auch beim Verschieben des Mundstücks keine Flüssigkeit austritt.

In einer Ausgestaltung weist das Verriegelungselement einen Schließabschnitt auf, der die Durchgangsöffnung des Mundstücks in einer ersten Stellung des in die Durchgangsöffnung des Korpuselements eingesetzten Mundstücks freigibt und in einer zweiten Stellung des in die Durchgangsöffnung des Korpuselements eingesetzten Mundstücks verschließt. Dadurch wird ein besonders einfacher Aufbau erreicht. Insbesondere ist es nicht erforderlich, zusätzlich einen fest mit dem Korpuselement verbundenen Schließabschnitt vorzusehen. Bevorzugt ist das Mundstück über einen bestimmten Längsabschnitt verschieblich und befindet sich in der ersten Stellung am oberen Ende des Längsabschnitts, in der zweiten Stellung am unteren Ende des Längsabschnitts. Am Schließabschnitt oder am mit dem Schließabschnitt zusammenwirkenden Abschnitt des Mundstücks kann eine Dichtung angeordnet sein, beispielsweise ein O-Ring.

In einer Ausgestaltung ist der Schließabschnitt an einem Zapfen des Verriegelungselements ausgebildet, der von unten in die Durchgangsöffnung des Mundstücks hineinragt, wenn das Mundstück in die Durchgangsöffnung des Korpuselements eingesetzt und das Verriegelungselement an der Innenseite des Korpuselements angebracht ist. Mit einem derartigen, insbesondere kreisrunden Zapfen ist ein einfaches Verschließen einer insbesondere kreisförmigen Durchgangsöffnung im Mundstück einfach möglich. Bevorzugt kann der Schließabschnitt an einem Zapfen angeordnet sein, der im Bereich des Schließabschnitts eine Verdickung aufweist. Der Zapfen kann sich konisch bis zu dem Schließabschnitt aufweiten, um eine automatische Zentrierung des Mundstücks zu erreichen. Der Schließabschnitt kann zylindrisch sein, wobei eine Abdichtung an der Mantelfläche vorgesehen sein kann. Durch radial vom Schließabschnitt auf das Mundstück wirkende Kräfte kann eine Selbsthemmung des Mundstücks erreicht werden. Gleichzeitig kann der Zapfen auf einfache Weise die erwünschte Beschränkung der Verlagerbarkeit des mindestens einen Verriegelungsabschnitts ermöglichen.

In einer Ausgestaltung ist der Schließabschnitt am oberen Ende des Zapfens ausgebildet und schließt mit dem oberen Ende des Mundstücks etwa bündig ab, wenn das Mundstück in seiner zweiten Stellung ist. Dadurch wird ein zuverlässiges Verschließen der Öffnung erreicht und zugleich wird im geschlossenen Zustand eine Verunreinigung der Durchgangsöffnung verhindert.

In einer Ausgestaltung weist die Durchgangsöffnung des Mundstücks einen Durchmesser auf, der am oberen Ende des Mundstücks dem Durchmesser des oberen Endes Zapfens entspricht und sich nach unten aufweitet. Die Aufweitung kann kontinuierlich sein, bevorzugt ist jedoch ein stufenförmiger Verlauf. Demgegenüber kann der Zapfen einen gleichmäßigen Durchmesser aufweisen, insbesondere in einem oberen Abschnitt. Dadurch ist bei geöffnetem Verschluss in der ersten Stellung des Mundstücks ein Hindurchströmen der Flüssigkeit zwischen Zapfen und Mundstück möglich, und beide Komponenten weisen eine einfache Form auf.

In einer Ausgestaltung ist der Schließabschnitt in einem Abstand vom oberen Ende des Mundstücks angeordnet, wenn das Mundstück in seiner zweiten Stellung ist. Diese Anordnung hat den Vorteil, dass der Schließabschnitt und der mit dem Schließabschnitt zusammenwirkende Abschnitt des Mundstücks weniger anfällig gegenüber einer insbesondere durch Kauen am Mundstück hervorgerufenen Verformung ist. Dadurch wird die Dichtwirkung weniger von den üblichen Verschleißerscheinungen beeinträchtigt. In einer Ausgestaltung ist der Schließabschnitt am unteren Ende des Zapfens angeordnet.

In einer Ausgestaltung ist der Schließabschnitt unterhalb der Durchgangsöffnung des Korpuselements angeordnet. Wenn das Mundstück in seiner zweiten Stellung ist, befindet sich der mit dem Schließabschnitt zusammenwirkende Abschnitt des Mundstücks somit innerhalb des Trinkbehälters. Dort ist die Außenseite des Mundstücks dem Innendruck in dem Trinkbehälter ausgesetzt. Dadurch kann bei kohlensäurehaltigen Getränken und erhöhtem Innendruck eine verbesserte Dichtwirkung erzielt werden. Dies gilt insbesondere bei einem verhältnismäßig leicht verformbaren Mundstück.

In einer Ausgestaltung sind zwei voneinander beabstandete Schließabschnitte vorgesehen. Dadurch wird eine besonders sichere Dichtwirkung des Verschlusses erzielt. Selbst wenn einer der beiden Schließabschnitte bzw. ein mit diesem Schließabschnitt zusammenwirkender Abschnitt des Mundstücks beschädigt ist, bleibt die Dichtwirkung erhalten. Zusätzlich ist es möglich, den oberen Schließabschnitt im Bereich des oberen Endes des Mundstücks anzuordnen. Im Gegensatz zu einem einzigen Schließabschnitt in einem Abstand vom oberen Ende Zapfens bzw. des Mundstücks in seiner zweiten Stellung wird dadurch ein Entweichen von Flüssigkeit aus einem Bereich der Durchgangsöffnung im Mundstück oberhalb des unten angeordneten Schließabschnitts verhindert.

In einer Ausgestaltung ist der erste Schließabschnitt am oberen Ende des Zapfens und der zweite Schließabschnitt unterhalb davon an dem Zapfen ausgebildet, wobei der Durchmesser des Zapfens im Bereich des zweiten Schließabschnitts ungefähr dem Durchmesser des Mundstücks in diesem Bereich entspricht, wenn das Mundstück in seiner zweiten Stellung ist. Der Zapfen mit den Schließabschnitten kann stufenförmig sein. Dadurch ist eine einfache Formgebung mit zwei übereinander angeordneten Verschließmechanismen möglich.

In einer Ausgestaltung ist das Mundstück im in die Durchgangsöffnung des Korpuselements eingesetzten Zustand gegenüber einer Längsachse des Korpuselements und des Trinkbehälters geneigt angeordnet ist. Dadurch ist eine besonders ergonomische Form gefunden, die insbesondere ein vollständiges Entleeren des Trinkbehälters erleichtern kann. Der Verschluss kann mit einem gewöhnlichen Trinkbehälter mit waagerechter Öffnung kombiniert werden. Bevorzugt beträgt der Neigungswinkel des Mundstücks ungefähr 45 Grad.

In einer Ausgestaltung ist eine schwenkbare Klappe vorgesehen, die das Mundstück in einem geschlossenen Zustand der Klappe abdeckt. Die Klappe kann das Mundstück vor Verunreinigung und Beschädigung insbesondere beim Transport schützen. Die Klappe ist am Korpuselement schwenkbar gehalten und kann daher auch im geöffneten Zustand nicht ohne weiteres von dem Korpuselement getrennt werden. Darum kann sie nicht wie eine herkömmliche, aufsetzbare Kappe bei der Benutzung verloren werden.

In einer Ausgestaltung ist die schwenkbare Klappe so angeordnet, dass sie im geschlossenen Zustand ein Verschieben des Mundstücks aus seiner zweiten Stellung heraus verhindert. Dadurch schützt die Klappe vor einem unbeabsichtigten Öffnen des Verschlusses, beispielsweise infolge von Erschütterungen beim Transport. Insbesondere ist vorgesehen, dass die Klappe im geschlossenen Zustand unmittelbar oberhalb des Mundstücks verläuft. Dadurch wird zusätzlich sichergestellt, dass die Klappe erst geschlossen werden kann, wenn der Verschluss zuvor vollständig geschlossen worden ist. Der Transport eines offenen oder teilweise offenen Trinkbehälters kann dadurch vermieden werden.

In einer Ausgestaltung weist die schwenkbare Klappe etwa die Form eines Ausschnitts einer Kugelschale auf, wobei die Schwenkachse ungefähr durch den Mittelpunkt der Kugelschale verläuft. In diesem Fall verschwenkt die Klappe ähnlich wie das Visier eines Helms ungefähr in der von der Kugelschale definierten Fläche und bleibt stets nahe am Korpuselement. Dadurch stört sie nicht beim Trinken und wird weniger leicht beschädigt.

In einer Ausgestaltung ist das Korpuselement oberhalb der Befestigungseinrichtung etwa halbkugelschalenförmig und weist im Bereich der Durchgangsöffnung für das Mundstück eine Einbuchtung auf. Dadurch ist das Mundstück sowohl vor Beschädigung verschützt als auch gut zugänglich. Insbesondere in Verbindung mit der geneigten Anordnung des Mundstücks und mit der visierartig schwenkbaren Klappe weist der Verschluss in dieser Ausgestaltung sowohl bei offener als auch bei geschlossener Klappe eine besonders ergonomische und harmonische Form auf.

In einer Ausgestaltung ist ein Trinkbehälter vorhanden. Der Trinkbehälter kann hinsichtlich seiner Abmessungen und sonstigen Eigenschaften auf den Push-Pull-Verschluss abgestimmt sein.

Alle die Anordnung und Ausgestaltung des Schließabschnitts bzw. der Schließabschnitte betreffenden Ausgestaltungen sowie die Ausgestaltungen mit einer schwenkbaren Klappe und/oder mit einem geneigt angeordneten Mundstück sind nicht nur in Kombination mit dem erfindungsgemäßen, dreiteiligen Aufbau des Push-Pull-Verschlusses von besonderem Vorteil, sie können alternativ auch sinngemäß mit einem herkömmlichen Push-Pull-Verschluss kombiniert werden. Dabei sind das oder die Schließelemente dann nicht an einem gesonderten Verriegelungselement angeordnet, sondern in der Regel fest mit dem Korpuselement verbunden. Ein derartiger Push-Pull-Verschluss hat ein Korpuselement mit einer Befestigungseinrichtung, mit der es dichtend und lösbar mit einer Öffnung des Trinkbehälters verbindbar ist, und ein Mundstück, das axial verschieblich an der dem Korpuselement angeordnet ist. Wie aus dem Stand der Technik bekannt kann das Korpuselement entweder eine Durchgangsöffnung aufweisen, in der das Mundstück geführt ist, oder einen rohrförmigen Abschnitt, dessen Außenseite von dem Mundstück umgriffen wird.

Nachfolgend wird die Erfindung anhand von in Figuren dargestellten Ausführungsbeispielen näher erläutert.

**Es zeigen:**
- Fig. 1:: ein erstes Ausführungsbeispiel eines erfindungsgemäßen Push-Pull-Verschlusses mit geneigtem Mundstück und schwenkbarer Klappe in einer Querschnittsdarstellung;
- Fig. 2:: eine Querschnittsdarstellung entlang der in Fig. 1 mit A-A bezeichneten Ebene;
- Fig. 3:: eine Querschnittsdarstellung durch das Verriegelungselement entlang der in Fig. 2 mit B bezeichneten Ebene;
- Fig. 4:: ein weiteres Ausführungsbeispiel eines erfindungsgemäßen Push-Pull-Verschlusses im zusammengesetzten Zustand in einer Querschnittsdarstellung;
- Fig. 5:: eine weitere Querschnittsdarstellung des Verschlusses aus Fig. 4 beim Zusammensetzen;
- Fig. 6:: eine perspektivische Ansicht einer erfindungsgemäßen Trinkflasche mit Push-Pull-Verschluss.

Der in den Figuren 1 bis 3 im zusammengesetzten und geschlossenen Zustand dargestellte Push-Pull-Verschluss besteht aus einem Korpuselement 10, einem Mundstück 40 und einem Verriegelungselement 80. Zusätzlich weist er eine schwenkbare Klappe 100 auf.

Das Korpuselement 10 weist an seinem unteren Ende eine Befestigungseinrichtung in Form eines Innengewindes 12 auf, das mit einem Außengewinde 112 an der Öffnung einer Trinkflasche 110 verbunden ist. Ein nach innen gewandter, umlaufender Flansch 14 am Korpuselement 10 wird beim Aufschrauben des Korpuselements 10 auf die Trinkflasche 110 gegen den oberen Rand der Trinkflasche 110 gepresst, um eine Abdichtung zu erzielen. Oberhalb des Innengewindes 12 weist das Korpuselement 10 im Wesentlichen die Form einer Halbkugelschale auf, deren Innenseite der Trinkflasche 110 zugewandt ist. Um das Mundstück 40 herum weist das Korpuselement eine Einbuchtung 16 auf, deren Form ebenfalls den Ausschnitt einer Kugelschale größeren Durchmessers beschreibt. In der Mitte der Einbuchtung 16 hat das Korpuselement 10 eine Durchgangsöffnung 18, in die das Mundstück 40 eingesetzt ist. Die Durchgangsöffnung 18 und das Mundstück 40 sind gegenüber der angedeuteten Längsachse 114 der Trinkflasche 110 bzw. des Korpuselements 10 in einem Winkel von ungefähr 45 Grad geneigt angeordnet. Um die Durchgangsöffnung 18 herum schließt sich außen an die Einbuchtung 16 ein rohrförmiger Abschnitt 20 des Korpuselements 10 an. Nahe des oberen Endes des rohrförmigen Abschnitts 20 befindet sich am Innendurchmesser eine Dichtung 22, die den Spalt zwischen Mundstück 40 und Durchgangsöffnung 18 abdichtet.

Das Mundstück ist im Wesentlichen kreiszylindrisch und weist am oberen Ende außen einen Wulst 42 auf, der das Ergreifen des Mundstücks 40 mit den Zähnen erleichtert. Am AuBenumfang des unteren Endes des Mundstücks sind zwei gegenüberliegende Verriegelungsabschnitte in Form von Rastnasen 44 ausgebildet. Die Rastnasen 44 hintergreifen die Durchgangsöffnung 18 und bilden einen Anschlag, der beim Herausziehen des Mundstücks 40 aus der dargestellten zweiten Position, in der der Verschluss geschlossen ist, in eine erste Position, in der der Verschluss geöffnet ist, mit der Innenseite des Korpuselements 10 zusammenwirkt. Die Rastnasen 44 weisen am unteren Ende jeweils eine Schräge 46 auf, so dass sie beim Einsetzen des Mundstück 40 in die Durchgangsöffnung 18 des Korpuselements 10 nach innen gepresst werden und ein einfaches Einsetzen des Mundstücks 40 möglich ist.

Das Mundstück 40 weist eine Durchgangsöffnung 48 auf, deren Durchmesser über den unteren Abschnitt des Mundstücks konstant ist und sich am oberen Ende des Mundstücks unter Ausbildung einer konischen Stufe 50 auf einen kleineren Durchmesser verengt.

Das am besten in Figur 2 erkennbare Verriegelungselement 80 weist einen Zapfen auf, der von unten in das Mundstück 40 eingreift. Der Zapfen hat einen oberen Abschnitt 82 mit gleichmäßigem Durchmesser, dessen oberes Ende bündig mit der Oberkante des Mundstücks 40 abschießt, wenn das Mundstück 40 wie dargestellt in seiner zweiten Position ist. Der Zapfen weitet sich am unteren Ende des oberen Abschnitts 82 konisch auf einen größeren Durchmesser auf, der über einen kürzeren, unteren Abschnitt 84 des Zapfens annähernd konstant bleibt und sich nach unten ungefähr bis zum unteren Ende des Mundstücks 40 erstreckt, wenn das Mundstück 40 in seiner zweiten Position ist. Der Durchmesser des oberen Abschnitts 82 des Zapfens entspricht dem Innendurchmesser der Durchgangsöffnung 48 des Mundstücks 40 an dessen oberem Ende. Dort bildet das obere Ende des oberen Abschnitts 82 des Zapfens einen ersten Schließabschnitt. Der Durchmesser des unteren Abschnitts 84 des Zapfens entspricht dem Innendurchmesser der Durchgangsöffnung 48 des Mundstücks 40 an dessen unterem Ende. Dort bildet der untere Abschnitt 84 des Zapfens einen zweiten Schließabschnitt, der in einem Abstand vom oberen Ende des Mundstücks 40 angeordnet ist. Der untere Abschnitt 84 des Zapfens kann auch leicht kegelförmig oder mit einem viertelkugelförmigen Oberflächenabschnitt versehen sein, um eine optimale Dichtwirkung gegenüber der Innenseite des Mundstücks 40 zu erzielen.

Zwischen Durchgangsöffnung 48 des Mundstücks 40 und dem oberen Abschnitt 82 des Zapfens befindet sich ein Ringspalt 52, durch den die Flüssigkeit aus der Trinkflasche 110 strömen kann, wenn sich das Mundstück in einer zweiten, axial nach oben verschobenen Position, die in den Figuren nicht dargestellt ist, befindet. Der Ringspalt 52 ist so bemessen, dass die Rastnasen 44 des Mundstücks 40 nicht eine Stellung gelangen können, in der sie die Durchgangsöffnung 18 im Korpuselement 10 nicht mehr hintergreifen, solange das Verriegelungselement 80 am Korpuselement 10 angebracht ist und das Mundstück in die Durchgangsöffnung 18 eingesetzt ist. Dadurch wird ein vollständiges Herausziehen des Mundstücks 40 aus dem Korpuselement 10 im zusammengesetzten Zustand des Verschlusses unmöglich gemacht.

Unterhalb des unteren Abschnitts 84 des Zapfens befindet sich ein nach außen weisender, scheibenförmiger Flansch 88, der einen Anschlag für das untere Ende des Mundstücks 40 bildet und die Beweglichkeit der Mundstücks 40 nach unten begrenzt. An den Flansch 88 schließt sich nach unten ein scheibenförmiger Griffabschnitt 86 an, an dem sich das Verriegelungselement 80 leicht ergreifen und gegenüber dem Korpuselement 10 drehen lässt. Der Griffabschnitt 86 verläuft in Richtung der Längsachse des Zapfens und somit senkrecht zu dem Flansch 88.

In einem Abstand zu dem Zapfen und parallel dazu weist das Verriegelungselement 80 zwei gegenüberliegende, voneinander beabstandete, über den Flansch 88 und den Griffabschnitt 86 mit dem Zapfen verbundene Stege 90 auf, die entsprechend dem zylindrischen Mundstück 40 gebogen sind und an ihren oberen Enden in zwei flächige Befestigungsabschnitte 92 münden, die in einer Ebene senkrecht zur Längsachse des Zapfens angeordnet sind. Die Befestigungsabschnitte 92 wirken mit zwei korrespondierenden Aufnahmen 54 am Korpuselement 10 zusammen, so dass das Verriegelungselement 80 mit einer einfachen Drehbewegung am Korpuselement 10 anbringbar ist.

In der Querschnittsdarstellung der Figur 3, die einen Querschnitt entlang der Ebene B aus Figur 2 nur durch das Verriegelungselement 80 zeigt, sind die gebogenen Stege 90 und der obere Abschnitt 82 des Zapfens gut erkennbar.

Die schwenkbare Klappe 100 hat im Wesentlichen die Form eines Ausschnitts aus einer Kugelschale. Der Durchmesser der Kugelschale entspricht ungefähr dem Durchmesser der das Korpuselement 10 beschreibenden, konzentrisch angeordneten Kugelschale. Die Schwenkachse der Klappe 100 verläuft annähernd durch das Zentrum der beiden Kugelschalen, so dass die Klappe 100 beim Verschwenken der Kontur des Korpuselements 10 folgt. In der Querschnittsdarstellung der Figur 1 erstreckt sich die Klappe 100 über einen Winkel von ungefähr 90 Grad, wobei sie im gezeigten geschlossenen Zustand die Einbuchtung 16 vollständig abdeckt. An den Rändern der Einbuchtung 16 liegt die Klappe 100 an der Außenseite des Korpuselements 10 an. Die Klappe 100 verläuft unmittelbar oberhalb des oberen Endes des Mundstücks 40 oder in einem geringen Abstand davon, wenn das Mundstück 40 in seiner zweiten, unteren und geschlossenen Stellung ist. Dadurch lässt sich die Klappe 100 nur schließen, wenn das Mundstück in seiner Schließstellung ist. Zudem verhindert die geschlossene Klappe 200 ein Verrutschen des Mundstücks und somit ein unbeabsichtigtes Öffnen des Verschlusses. Wenn die Klappe 100 in vollständig geöffneter Stellung ist (in den Figuren nicht gezeigt), liegt sie eng an der Außenseite des Korpuselements 10 an und gibt die Einbuchtung 16 vollständig frei.

Zur Beschreibung der weiteren Ausführungsbeispiele werden die gleichen Bezugszeichen wie beim ersten Ausführungsbeispiel verwendet, soweit die bezeichneten Teile sich hinsichtlich ihrer Form oder Funktion entsprechen.

Ein zweites Ausführungsbeispiel eines Push-Pull-Verschlusses ist in den Figuren 4 und 5 dargestellt. Das Korpuselement 10 weist als Befestigungseinrichtung einen umlaufenden Befestigungsflansch 30 auf, der klemmend mit einem Überwurfring auf dem Öffnungsrand eines Trinkbehälters gehalten werden kann. Ausgehend vom Befestigungsflansch 30 geht das Korpuselement 10 in einer geschwungenen Linie in einen rohrförmigen Abschnitt 20 über, der im Innern eine Durchgangsöffnung 18 zur Aufnahme des Mundstücks 40 aufweist. Das Mundstück 40 besteht, wie auch das Mundstück des ersten Ausführungsbeispiels, aus einem verhältnismäßig weichen Kunststoff, insbesondere aus einem thermoplastischen Elastomer. Um den oberen Rand herum weist das Mundstück 40 einen Wulst 42 auf. Das Mundstück 40 hat eine Durchgangsöffnung 48, deren Durchmesser von oben nach unten kontinuierlich zunimmt. Am unteren Ende außen weist das Mundstück 48 zwei gegenüberliegende Rastnasen 44 auf, die die Durchgangsöffnung 18 im Korpuselement 10 im unverformten Zustand des Mundstücks 40 hintergreifen, wie in Figur 4 dargestellt.

Das Korpuselement 10 weist an der Innenseite zwei gegenüberliegende Aufnahmen 54 auf, in denen zwei Befestigungsabschnitte 92 eines Verriegelungselements 80 gehalten sind. Die Befestigungsabschnitte 92 sind über je einen Steg 90 mit einem Griffabschnitt 88 und einem entlang der Längsachse des Verriegelungselements 80 angeordneten Zapfen 94 verbunden. Der Zapfen 94 ist innen hohl, am unteren Ende offen und am oberen Ende geschlossen, wo er mit einem scheibenförmigen Abschnitt 96 bündig mit dem Mundstück 40 abschließt. Der Zapfen 94 ist entsprechend der Durchgangsöffnung 48 im Mundstück 40 konisch, so dass er mit seiner gesamten Mantelfläche in Kontakt mit dem Mundstück 40 kommt, wenn sich dieses in seiner unteren, geschlossenen Stellung befindet.

Figur 5 illustriert das Zusammensetzen des Push-Pull-Verschlusses. In einem ersten Schritt wird das Mundstück 40 von oben in die Durchgangsöffnung 18 des Korpuselements 10 eingesetzt, wobei die Rastnasen 44 zusammengedrückt werden. Dieser Zustand des Mundstücks ist in Figur 5 gezeigt. Das Mundstück 40 wird dann so weit wie möglich in das Korpuselement 10 eingeschoben, wobei die Rastnasen 44 sich wieder in den unverformten Zustand zurückbiegen und die Durchgangsöffnung 18 des Korpuselements hintergreifen. Dieser Zustand ist in Figur 5 ausschnittsweise mit gestrichelten Linien dargestellt. Anschließend wird in einem zweiten Schritt das Verriegelungselement 80 von unten mit dem Zapfen 94 in die Durchgangsöffnung 48 des Mundstücks eingeführt, wie in der Figur 5 gezeigt. Danach wird das Verriegelungselement 80 weiter nach oben geschoben und mit seinen Befestigungsabschnitten 92 in den korrespondierenden Aufnahmen 54 am Korpuselement unter Ausführen einer Drehbewegung verankert. Es ergibt sich der zusammengesetzte Zustand des Verschlusses, der in Figur 4 gezeigt ist.

In der perspektivischen Ansicht der Figur 6 ist ein weiteres Ausführungsbeispiel gezeigt, das weitgehend mit dem ersten Ausführungsbeispiel der Figuren 1 bis 3 übereinstimmt. Gut zu erkennen ist das halbkugelförmige Korpuselement 10 mit der Einbuchtung 16 und dem in der Mitte der Einbuchtung 16 angeordneten Mundstück 40. Das Korpuselement 10 ist auf eine Trinkflasche 110 aufgesetzt. Nahe dem unteren Rand des halbkugelförmigen Abschnitts des Korpuselements 10 ist auf beiden Seiten des Korpuselements 10 ein kurzer Gelenkzapfen 24 ausgebildet, auf dem die Klappe 100 mit einer entsprechenden Öffnung schwenkbar angeordnet ist. Im gezeigten geöffneten Zustand der Klappe 100 ist diese eng anliegend an der Oberseite des Korpuselements 10 angeordnet, wobei die auf der anderen Seite des Korpuselements 10 befindliche Einbuchtung 16 vollständig frei zugänglich ist. In geschlossenem Zustand ist die Klappe 100 hingegen über die Einbuchtung 16 geschwenkt und verläuft nahe an deren Rand oder liegt daran an, so dass die Einbuchtung 16 und insbesondere das Mundstück 40 vor Verschmutzung geschützt ist. Außerdem verläuft die Klappe 100 dann unmittelbar oberhalb des oberen Endes des Mundstücks 40, so dass ein versehentliches Öffnen des Verschlusses, beispielsweise infolge von Vibrationen, zuverlässig unterbunden wird. Ein unterhalb der Gelenkzapfen 24 umlaufender Ring 26 steht von der halbkugelförmigen Oberfläche des Korpuselements 10 etwas vor und bildet auf beiden Seiten einen Anschlag für die schwenkbare Klappe 100.

In allen Ausführungsbeispielen sind das Korpuselement 10, das Mundstück 40 und das Verriegelungselement 80 jeweils einteilig aus Kunststoff gefertigt, insbesondere in einem Spritzgießverfahren.

## Patentansprüche

1. Push-Pull-Verschluss für einen Trinkbehälter mit
• einem Korpuselement (10), das eine Durchgangsöffnung (18) und eine Befestigungseinrichtung (12) aufweist, mit der es dichtend und lösbar mit einer Öffnung des Trinkbehälters (110) verbindbar ist,
• einem Mundstück (40), das axial verschieblich in die Durchgangsöffnung (18) des Korpuselements (10) einsetzbar ist und das mindestens einen Verriegelungsabschnitt (44) aufweist, der die Durchgangsöffnung (18) des Korpuselements (10) hintergreifen kann, und **gekennzeichnet durch**
• ein Verriegelungselement (80), das lösbar an der dem Trinkbehälter (110) zugewandten Innenseite des Korpuselements (10) anbringbar ist,
• wobei das Verriegelungselement (80) so angeordnet ist, dass der Verriegelungsabschnitt (44) des Mundstücks (40) keine Stellung annehmen kann, in der er die Durchgangsöffnung (18) des Korpuselements (10) nicht hintergreift, wenn das Mundstück (40) in die Durchgangsöffnung (18) eingesetzt und das Verriegelungselement (80) an der Innenseite des Korpuselements (10) angebracht ist,
• der mindestens eine Verriegelungsabschnitt eine Rastnase (44) ist, die an der Außenseite des Mundstücks (40) und an dessen unterem Ende ausgebildet ist und
• das Mundstück (40) eine Durchgangsöffnung (48) für ein Getränk aufweist und das Verriegelungselement (80) zumindest teilweise in die Durchgangsöffnung (48) des Mundstücks (40) hineinragt, wenn das Mundstück (40) in die Durchgangsöffnung (18) des Korpuselements (10) eingesetzt und das Verriegelungselement (80) an der Innenseite des Korpuselements (10) angebracht ist.

2. Push-Pull-Verschluss nach Anspruch 1, dadurch gekenntzeichnet, dass das Verriegelungselement (80) mindestens zwei Befestigungsabschnitte (92) aufweist, die in einer bezüglich einer Längsachse des Verriegelungselements (80) senkrecht angeordneten Ebene verlaufen und die durch Drehen des Verriegelungselements (80) gegenüber dem Korpuselement (10) in korrespondierenden Aufnahmen (54) am Korpuselement (10) verankerbar sind.

3. Push-Pull-Verschluss nach einem der Ansprüche 1 bis 2, **dadurch gekennzeichnet, dass** das Mundstück (40) im Wesentlichen zylindrisch ist und dass an dem Korpuselement (10) oder an dem Mundstück (40) eine Dichtung (22) angeordnet ist, die unabhängig von der Stellung des in das Korpuselement (10) eingesetzten Mundstücks (40) eine Abdichtung zwischen Korpuselement (10) und Mundstück (40) bewirkt.

4. Push-Pull-Verschluss nach einem der Ansprüche 1 bis 3, **dadurch gekennzeichnet, dass** das Verriegelungselement (80) einen Schließabschnitt aufweist, der die Durchgangsöffnung des Mundstücks (40) in einer ersten Stellung des in die Durchgangsöffnung (18) des Korpuselements (10) eingesetzten Mundstücks (40) freigibt und in einer zweiten Stellung des in die Durchgangsöffnung (18) des Korpuselements (10) eingesetzten Mundstücks (40) verschließt.

5. Push-Pull-Verschluss nach Anspruch 4, **dadurch gekennzeichnet, dass** der Schließabschnitt an einem Zapfen (82, 84) des Verriegelungselements (80) ausgebildet ist, der von unten in die Durchgangsöffnung des Mundstücks (40) hineinragt, wenn das Mundstück (40) in die Durchgangsöffnung (18) des Korpuselements (10) eingesetzt und das Verriegelungselement (80) an der Innenseite des Korpuselements (10) angebracht ist.

6. Push-Pull-Verschluss nach Anspruch 5, **dadurch gekennzeichnet, dass** der Schließabschnitt am oberen Ende des Zapfens (82, 84) ausgebildet ist und mit dem oberen Ende des Mundstücks (40) etwa bündig abschließt, wenn das Mundstück (40) in seiner zweiten Stellung ist.

7. Push-Pull-Verschluss nach Anspruch 4 oder 5, **dadurch gekennzeichnet, dass** die Durchgangsöffnung (48) des Mundstücks (40) einen Durchmesser aufweist, der am oberen Ende des Mundstücks (40) dem Durchmesser des oberen Endes des Zapfens (82, 84) entspricht und sich nach unten aufweitet.

8. Push-Pull-Verschluss nach einem der Ansprüche 4 bis 7, **dadurch gekennzeichnet, dass** der Schließabschnitt in einem Abstand vom oberen Ende des Mundstücks (40) angeordnet ist, wenn das Mundstück (40) in seiner zweiten Stellung ist.

9. Push-Pull-Verschluss nach Anspruch 8, **dadurch gekennzeichnet, dass** der Schließabschnitt unterhalb der Durchgangsöffnung (18) des Korpuselements (10) angeordnet ist.

10. Push-Pull-Verschluss nach einem der Ansprüche 4 bis 9, **dadurch gekennzeichnet, dass** der Schließabschnitt am unteren Ende des Zapfens (82, 84) angeordnet ist.

11. Push-Pull-Verschluss nach einem der Ansprüche 4 bis 10, dadurch gekenntzeichnet, dass zwei voneinander beabstandete Schließabschnitte vorgesehen sind.

12. Push-Pull-Verschluss nach Anspruch 11, **dadurch gekennzeichnet, dass** der erste Schließabschnitt am oberen Ende des Zapfens (82, 84) und der zweite Schließabschnitt unterhalb davon an dem Zapfen (82, 84) ausgebildet ist, wobei der Durchmesser des Zapfens (82, 84) im Bereich des zweiten Schließabschnitts ungefähr dem Durchmesser des Mundstücks (40) in diesem Bereich entspricht, wenn das Mundstück (40) in seiner zweiten Stellung ist.

13. Push-Pull-Verschluss nach einem der Ansprüche 1 bis 12, **dadurch gekennzeichnet, dass** das Mundstück (40) im in die Durchgangsöffnung (18) des Korpuselements (10) eingesetzten Zustand gegenüber einer Längsachse des Korpuselements (10) und des Trinkbehälters (110) geneigt angeordnet ist.

14. Push-Pull-Verschluss nach einem der Ansprüche 1 bis 13, **dadurch gekennzeichnet, dass** eine schwenkbare Klappe (100) vorgesehen ist, die das Mundstück (40) in einem geschlossenen Zustand der Klappe (100) abdeckt.

15. Push-Pull-Verschluss nach Anspruch 14, **dadurch gekennzeichnet, dass** die schwenkbare Klappe (100) so angeordnet ist, dass sie im geschlossenen Zustand ein Verschieben des Mundstücks (40) aus seiner zweiten Stellung heraus verhindert.

16. Push-Pull-Verschluss nach Anspruch 14 oder 15, **dadurch gekennzeichnet, dass** die schwenkbare Klappe (100) etwa die Form eines Ausschnitts einer Kugelschale aufweist, wobei die Schwenkachse ungefähr durch den Mittelpunkt der Kugelschale verläuft.

17. Push-Pull-Verschluss nach einem der Ansprüche 13 bis 16, **dadurch gekennzeichnet, dass** das Korpuselements (10) oberhalb der Befestigungseinrichtung (12) etwa halbkugelschalenförmig ist und im Bereich der Durchgangsöffnung (18) für das Mundstück (40) eine Einbuchtung (16) aufweist.

18. Push-Pull-Verschluss nach einem der Ansprüche 1 bis 17, **dadurch gekennzeichnet, dass** ein Trinkbehälter (110) vorhanden ist.

## Claims

1. Push-pull closure for a drink container comprising
o a body element (10) which comprises a through-opening (18) and a fastening device (12), with which it may be sealingly and releasably connected to an opening of the drink container (110),
o a mouthpiece (40) which may be axially displaceably inserted into the through-opening (18) of the body element (10) and which comprises at least one locking portion (44) which may engage behind the through-opening (18) of the body element (10), and **characterised by**
o a locking element (80) which may be releasably attached to the inner face of the body element (10) facing the drink container (110),
o the locking element (80) being arranged so that the locking portion (44) of the mouthpiece (40) may not adopt a position in which it does not engage behind the through-opening (18) of the body element (10), when the mouthpiece (40) is inserted into the through-opening (18) and the locking element (80) is attached to the inner face of the body element (10),
o the at least one locking portion is a latching lug (44), which is formed on the outer face of the mouthpiece (40) and at the lower end thereof,
o the mouthpiece (40) has a through-opening (48) for a beverage and the locking element (80) protrudes at least partially into the through-opening (48) of the mouthpiece (40) when the mouthpiece (40) is inserted into the through-opening (18) of the body element (10) and the locking element (80) is attached to the inner face of the body element (10).

2. Push-pull closure according to Claim 1, **characterised in that** the locking element (80) has at least two fastening portions (92) which extend in a plane arranged perpendicular to a longitudinal axis of the locking element (80), and which are anchorable in corresponding receivers (54) on the body element (10) by rotating the locking element (80) relative to the body element (10).

3. Push-pull closure according to one of Claims 1 to 2, **characterised in that** the mouthpiece (40) is substantially cylindrical and **in that** on the body element (10) or on the mouthpiece (40) a seal (22) is arranged which, irrespective of the position of the mouthpiece (40) inserted into the body element (10), effects a seal between the body element (10) and the mouthpiece (40).

4. Push-pull closure according to one of Claims 1 to 3, **characterised in that** the locking element (80) has a closure portion which opens up the through-opening of the mouthpiece (40) in a first position of the mouthpiece (40) inserted into the through-opening (18) of the body element (10) and closes the through-opening of the mouthpiece in a second position of the mouthpiece (40) inserted into the through-opening (18) of the body element (10).

5. Push-pull closure according to Claim 4, **characterised in that** the closure portion is formed on a pin (82, 84) of the locking element (80) which protrudes from below into the through-opening of the mouthpiece (40) when the mouthpiece (40) is inserted into the through-opening (18) of the body element (10) and the locking element (80) is attached to the inner face of the body element (10).

6. Push-pull closure according to Claim 5, **characterised in that** the closure portion is formed at the upper end of the pin (82, 84) and terminates approximately flush with the upper end of the mouthpiece (40) when the mouthpiece (40) is in its second position.

7. Push-pull closure according to Claim 4 or 5, **characterised in that** the through-opening (48) of the mouthpiece (40) has a diameter which, at the upper end of the mouthpiece (40), corresponds to the diameter of the upper end of the pin (82, 84) and widens downwards.

8. Push-pull closure according to one of Claims 4 to 7, **characterised in that** the closure portion is arranged at a distance from the upper end of the mouthpiece (40) when the mouthpiece (40) is in its second position.

9. Push-pull closure according to Claim 8, **characterised in that** the closure portion is arranged below the through-opening (18) of the body element (10).

10. Push-pull closure according to one of Claims 4 to 9, **characterised in that** the closure portion is arranged at the lower end of the pin (82, 84).

11. Push-pull closure according to one of Claims 4 to 10, **characterised in that** two closure portions are provided, spaced apart from one another.

12. Push-pull closure according to Claim 11, **characterised in that** the first closure portion is formed at the upper end of the pin (82, 84) and the second closure portion is formed below said first closure portion on the pin (82, 84), the diameter of the pin (82, 84) in the region of the second closure portion approximately corresponding to the diameter of the mouthpiece (40) in this region, when the mouthpiece (40) is in its second position.

13. Push-pull closure according to one of Claims 1 to 12, **characterised in that**, in the state inserted into the through-opening (18) of the body element (10), the mouthpiece (40) is arranged to be inclined relative to a longitudinal axis of the body element (10) and the drink container (110).

14. Push-pull closure according to one of Claims 1 to 13, **characterised in that** a pivotable flap (100) is provided which covers the mouthpiece (40) in a closed state of the flap (100).

15. Push-pull closure according to Claim 14, **characterised in that** the pivotable flap (100) is arranged so that in the closed state it prevents a displacement of the mouthpiece (40) from its second position.

16. Push-pull closure according to Claim 14 or 15, **characterised in that** the pivotable flap (100) has approximately the shape of a segment of a spherical shell, the pivot axis extending approximately through the centre point of the spherical shell.

17. Push-pull closure according to one of Claims 13 to 16, **characterised in that** the body element (10) above the fastening device (12) is approximately in the shape of a hemispherical shell and has a recess (16) in the region of the through-opening (18) for the mouthpiece (40).

18. Push-pull closure according to one of Claims 1 to 17, **characterised in that** a drink container (110) is present.

## Revendications

1. Bouchon tire-pousse pour un contenant à boisson comprenant :
un corps (10) présentant une ouverture traversante (18) et un dispositif de fixation (12), grâce auquel il peut être relié de manière étanche et amovible à une ouverture du contenant à boisson (110),
un embout (40) qui peut être inséré à déplacement axial dans l'ouverture traversante (18) du corps (10) et qui présente au moins une partie de verrouillage (44) qui peut venir se plaquer à l'arrière de l'ouverture traversante (18) du corps (10), et **caractérisé par**
un élément de verrouillage (80) qui peut être monté de manière amovible sur la face interne du corps (10) orientée vers le contenant à boisson (110),
l'élément de verrouillage (80) étant agencé de telle sorte que la partie de verrouillage (44) de l'embout (44) ne peut pas prendre de position dans laquelle elle ne se plaque pas à l'arrière de l'ouverture traversante (18) du corps (10), lorsque l'embout (40) est inséré dans l'ouverture traversante (18) et que l'élément de verrouillage (80) est monté sur la face interne du corps (10),
ladite au moins une partie de verrouillage est un taquet d'encliquetage (44) qui est formé sur la face externe de l'embout (40) et à son extrémité inférieure et
l'embout (40) présente une ouverture traversante (48) pour une boisson et l'élément de verrouillage (80) s'engage au moins partiellement dans l'ouverture traversante (48) de l'embout (40), lorsque l'embout (40) est inséré dans l'ouverture traversante (18) du corps (10) et l'élément de verrouillage (80) est monté sur la face interne du corps (10).

2. Bouchon tire-pousse selon la revendication 1, **caractérisé en ce que** l'élément de verrouillage (80) présente au moins deux parties de fixation (92) qui s'étendent dans un plan agencé perpendiculairement à un axe longitudinal de l'élément de verrouillage (80) et qui peuvent être ancrés sur le corps (10) par la rotation de l'élément de verrouillage (80) par rapport au corps (10) dans des logements (54) correspondants.

3. Bouchon tire-pousse selon une des revendications 1 à 2, **caractérisé en ce que** l'embout (40) est essentiellement cylindrique et **en ce qu'**un joint (22) est agencé sur le corps (10) ou sur l'embout (40), lequel joint provoque indépendamment de la position de l'embout (40) inséré dans le corps (10) une étanchéité entre le corps (10) et l'embout (40).

4. Bouchon tire-pousse selon une des revendications 1 à 3, **caractérisé en ce que** l'élément de verrouillage (80) présente une partie de fermeture qui libère l'ouverture traversante de l'embout (40) dans une première position de l'embout (40) inséré dans l'ouverture traversante (18) du corps (10), et la referme dans une seconde position de l'embout (40) inséré dans l'ouverture traversante (18) du corps (10).

5. Bouchon tire-pousse selon la revendication 4, **caractérisé en ce que** la partie de fermeture est formée sur un axe (82, 84) de l'élément de verrouillage (80) qui s'engage par le bas dans l'ouverture traversante de l'embout (40), lorsque l'embout (40) est inséré dans l'ouverture traversante (18) du corps (10) et que l'élément de verrouillage (80) est monté sur la face interne du corps (10).

6. Bouchon tire-pousse selon la revendication 5, **caractérisé en ce que** la partie de fermeture est formée sur l'extrémité supérieure de l'axe (82, 84) et se termine approximativement au même niveau que l'extrémité supérieure de l'embout (40), lorsque l'embout (40) se trouve dans sa seconde position.

7. Bouchon tire-pousse selon la revendication 4 ou 5, **caractérisé en ce que** l'ouverture traversante (48) de l'embout (40) présente un diamètre qui correspond, à l'extrémité supérieure de l'embout (40), au diamètre de l'extrémité supérieure de l'axe (82, 84) et s'élargit vers le bas.

8. Bouchon tire-pousse selon une des revendications 4 à 7, **caractérisé en ce que** la partie de fermeture est agencée à une distance de l'extrémité supérieure de l'embout (40) lorsque l'embout (40) se trouve dans sa seconde position.

9. Bouchon tire-pousse selon la revendication 8, **caractérisé en ce que** la partie de fermeture est agencée en dessous de l'ouverture traversante (18) du corps (10).

10. Bouchon tire-pousse selon une des revendications 4 à 9, **caractérisé en ce que** la partie de fermeture est agencée à l'extrémité inférieure de l'axe (82, 84).

11. Bouchon tire-pousse selon une des revendications 4 à 10, **caractérisé en ce que** deux parties de fermeture espacées l'une de l'autre sont prévues.

12. Bouchon tire-pousse selon la revendication 11, **caractérisé en ce que** la première partie de fermeture est formée sur l'extrémité supérieure de l'axe (82, 84) et la seconde partie de fermeture est formée en dessous sur l'axe (82, 84), le diamètre de l'axe (82, 84) correspondant dans la zone de la seconde partie de fermeture approximativement au diamètre de l'embout (40), lorsque l'embout (40) se trouve dans sa seconde position.

13. Bouchon tire-pousse selon une des revendications 1 à 12, **caractérisé en ce que** l'embout (40) est agencé incliné à l'état inséré dans l'ouverture traversante (18) du corps (10) par rapport à un axe longitudinal du corps (10) et du contenant à boisson (110).

14. Bouchon tire-pousse selon une des revendications 1 à 13, **caractérisé en ce qu'**un clapet orientable (100) est prévu, lequel recouvre l'embout (40) dans un état fermé du clapet (100).

15. Bouchon tire-pousse selon la revendication 14, **caractérisé en ce que** le clapet orientable (100) est agencé de manière à ce qu'il évite à l'état fermé à l'embout (40) de se déplacer hors de sa seconde position.

16. Bouchon tire-pousse selon les revendications 14 ou 15, **caractérisé en ce que** le clapet orientable (100) présente approximativement la forme d'une découpe de coque sphérique, l'axe orientable traversant approximativement le centre de la coque sphérique.

17. Bouchon tire-pousse selon une des revendications 13 à 16, **caractérisé en ce que** le corps (10) a approximativement la forme d'une demi-coque sphérique au-dessus du dispositif de fixation (12) et présente un creux (16) dans la zone de l'ouverture traversante (18) pour l'embout (40).

18. Bouchon tire-pousse selon une des revendications 1 à 17, **caractérisé en ce qu'**un contenant à boisson (110) est présent.
